# EUROPÄISCHE PATENTSCHRIFT

(11) **EP 0 028 592 B1**
(45) Veröffentlichungstag und Bekanntmachung des Hinweises auf die Patenterteilung: **20.07.1983**
(21) Anmeldenummer: 80890124.3
(22) Anmeldetag: 17.10.1980
(51) Int. Cl.: C21C 5/46, B22D 41/12, B61D 3/16

(54) **Transporthubwagen**
Transportation lifting truck
Chariot élévateur pour le transport

(30) Priorität: 02.11.1979 AT 7065/79
(43) Veröffentlichungstag der Anmeldung: 13.05.1981
(73) Patentinhaber: VOEST-ALPINE Aktiengesellschaft, A-4010 Linz (AT)
(72) Erfinder: Sattler, Michael, A-4052 Ansfelden (AT)
(74) Vertreter: Wolfram, Gustav, Dipl.-Ing.

## Beschreibung

Die Erfindung betrifft einen Transporthubwagen für schwere Lasten, insbesondere für Konverterwechselgefässe der Stahlerzeugung, mit einem beim Umsetzen in verschiedene Fahrtrichtungen gegenüber einem Drehrahmen drehbaren Fahrrahmen und mit einem gegenüber dem Fahrrahmen mittels Druckmittelzylinder heb- und senkbaren Hubrahmen.

Ein Transporthubwagen dieser Art ist aus der DE-A Nr. 2725123 bekannt. Bei diesem bekannten Transporthubwagen ist das Konverterwechselgefäss auf einem Hubrahmen abgestützt, der über Zugglieder oder Druckmittelzylinder an einem gegenüber dem Fahrrahmen heb- und senkbaren Querhaupt angelenkt ist, was eine aufwendige und nicht sehr stabile Konstruktion bedingt. Der Drehrahmen ist bei dieser bekannten Konstruktion unabhängig vom Hubrahmen am Fahrrahmen drehbar gelagert und muss beim Umsetzen des Fahrzeuges bei einer Schienenkreuzung mittels eigener Druckmittelzylinder gegenüber dem Boden abgestützt werden. Am Hubrahmen selbst kann das Konvertergefäss mittels kurzhubiger Kolbenzylindereinheiten, die eine Anpassung des Gefässes an seine Halterung ermöglichen, abgestützt sein. Diese Kolbenzylindereinheiten ermöglichen jedoch kein Anheben und Absenken des Gefässes.

Aus der DE-C Nr. 2407073 ist weiters ein Transporthubwagen bekannt, bei dem innerhalb des Fahrrahmens mehrere konzentrische Drehrahmen vorgesehen sind, die sich in bestimmten Winkelstellungen auf dem Fahrrahmen abstützen und in anderen Winkelstellungen durch den Rahmen hindurchtreten können. Ein- und ausziehbare Huborgane mit kleinerer Hubhöhe als der gesamte Hubweg der Last sind an den Drehrahmen angeordnet. Der Konverter ruht bei diesem bekannten Transporthubwagen auf einer mit einem oberen Drehrahmen verbundenen Platte auf; das Heben bzw. Senken erfolgt in mehreren Schritten, wobei jeweils Sperrmittel, z.B. hydraulische Zylinder, vorgesehen sind, um den Konverter zwischen den Verstellschritten in bestimmter Höhe zu halten. Hierfür ist eine genaue Steuerung notwendig, wodurch die Einrichtung aufwendig wird.

Die Erfindung bezweckt die Vermeidung dieser Schwierigkeiten und stellt sich die Aufgabe, einen robusten, konstruktiv einfach ausgebildeten Transporthubwagen vorzusehen, bei dem grosse Hubhöhen erreicht werden können, ohne Teleskopzylinder verwenden und ohne das Heben in mehreren Schritten durchführen zu müssen. Weiters soll es möglich sein, den Transporthubwagen an Kreuzungen umzusetzen, ohne dazu eigene Druckmittelzylinder vorzusehen.

Diese Aufgabe wird bei einem Transporthubwagen der eingangs beschriebenen Art dadurch gelöst, dass in dem Hubrahmen einerseits nach unten wirkende, am Fahrrahmen abgestützte Druckmittelzylinder und anderseits nach oben wirkende, das Konverterwechselgefäss stützende Druckmittelzylinder befestigt sind, und dass der Drehrahmen an dem Hubrahmen drehbar gelagert ist.

Durch die Befestigung der gegenläufigen, d.h. nach oben bzw. nach unten wirkenden Druckmittelzylinder an einem einteiligen starren Hubrahmen ist der Transporthubwagen besonders stabil. Die drehbare Lagerung des Drehrahmens am Hubrahmen bewirkt, dass der Transporthubwagen an einer Schienenkreuzung durch Betätigung der den Hubrahmen am Fahrrahmen abstützenden Druckmittelzylinder umgesetzt werden kann, wodurch für diesen Zweck keine eigenen Druckmittelzylinder vorgesehen sein müssen.

Nach einer bevorzugten Ausführungsform ist der Drehrahmen an der Unterseite des Hubrahmens mittels eines Druckkräfte aufnehmenden Lagers gelagert und direkt auf dem Boden abstützbar.

In der Zeichnung ist ein Ausführungsbeispiel des erfindungsgemässen Transporthubwagens dargestellt, wobei Fig. 1 eine Seitenansicht in abgesenkter Stellung des Konverters und Fig. 2 in angehobener Stellung des Konverters, teilweise geschnitten, wiedergibt. Fig. 3 zeigt einen Grundriss und in Fig. 4 ist eine Seitenansicht in angehobener Stellung des Fahrrahmens bei abgesenktem Konverter gezeigt.

In der Zeichnung ist mit 1 der Fahrrahmen des Transporthubwagens bezeichnet, der über Laufrad-Balanciers 2 mit Rädern 3 auf Schienen 4 geführt ist. An dem Fahrrahmen 1 ist eine Anzahl von hydraulischen Druckmittelzylindern 5 vorgesehen, deren unteres Kolbenende 6 an dem Fahrrahmen befestigt ist. Mit dem oberen zylinderseitigen Ende 7 ist der Hubrahmen 8 des allgemein mit 9 bezeichneten Hubdrehwerks verbunden. An der Unterseite 10 des Hubrahmens ist mittels eines Druckkräfte aufnehmenden Lagers 11, z.B. eines Wälzlagers, der Drehrahmen 12 gelagert, der an seiner Unterseite eine ringförmige Abstützfläche 13 aufweist. Im Hubrahmen 8 ist eine Anzahl weiterer hydraulischer Druckmittelzylinder 14 angeordnet, u. zw. mit der Zylinderseite an dem Hubrahmen befestigt, wogegen die Kolben 15 nach oben ausschiebbar sind. Auf den Kolbenenden stützen sich die Pratzen 16 des Konverters 17 ab. An dem Drehrahmen ist der Drehantrieb 18 angeordnet, der mit einem Ritzel 19 in eine Verzahnung 20 des Drehrahmens 12 eingreift, wie aus Fig. 3 ersichtlich ist. Die Funktion des erfindungsgemässen Transporthubwagens ist die folgende:
Wenn der Transporthubwagen aus der in Fig. 1 gezeigten Stellung auf einer Schienenkreuzung in eine andere Fahrtrichtung umgesetzt werden soll, wird das Hubdrehwerk 9 abgesenkt, so dass es mit der ringförmigen Abstützfläche 13 des Drehrahmens 12 auf dem Boden aufsteht. Dann wird der Druckmittelzylinder 5 betätigt, wodurch der Fahrrahmen 1 um ein Stück, welches in Fig. 4 mit 21 bezeichnet ist, angehoben wird, so dass die Spurkränze der Räder über den Schienen liegen. Der Konverter 17, der Drehrahmen 12 und der Hubrahmen 8 bleiben in Ruhestellung. Dann werden durch Betätigung des Drehwerks 18 der Fahrrahmen 1 mit dem Hubrahmen 8 und dem Konverter 17 in die neue Fahrtrichtung gedreht, und durch Betätigung des Zylinders 5 in Gegenrichtung die Räder auf das andere Gleis der Kreuzung abgesenkt, wobei der Drehrahmen 12 vom Boden wieder um ein Stück abgehoben wird. Sodann wird der Transporthubwagen mit dem Konverter in einen neuen Stand (Blasstand oder Reparaturstand) gefahren, und durch Betätigung beider Zylinder 5 und 14 in die in Fig. 2 gezeigte Stellung gehoben und in die örtlichen Standlager eingehängt. Dann wird durch umgekehrte Betätigung des Hubdrehwerks der entlastete Transporthubwagen weggefahren. Bei der in der Zeichnung dargestellten Ausführungsform sind die nach oben wirkenden Druckmittelzylinder am Hubrahmen 8 befestigt. Es ist jedoch auch möglich, diese nach oben wirkenden Hubeinrichtungen am Drehrahmen 12 vorzusehen.

Durch die in Gegenrichtung ausschiebbaren Kolben 6 bzw. 15 der hydraulischen Hubmittel wird erfindungsgemäss eine grosse Hubhöhe auf einfache Weise erreicht, ohne dass aufwendige Sperr- und Steuerungsmassnahmen notwendig sind, wobei auch die Stabilität infolge derAuflagerung der Konverterpratzen auf den Kolbenenden, verglichen mit den bekannten Einrichtungen, verbessert ist, u. zw. deshalb, weil der Schwerpunkt des Konverters sich etwa in Höhe der Auflagerung befindet.

## Patentansprüche

1. Transporthubwagen für schwere Lasten, insbesondere für Konverterwechselgefässe (17) der Stahlerzeugung, mit einem beim Umsetzen in verschiedene Fahrtrichtungen gegenüber einem Drehrahmen (12) drehbaren Fahrrahmen (1) und mit einem gegenüber dem Fahrrahmen mittels Druckmittelzylinder (5) heb- und senkbaren Hubrahmen (8), dadurch gekennzeichnet, dass in dem Hubrahmen (8) einerseits nach unten wirkende, am Fahrrahmen (1 ) abgestützte Druckmittelzylinder (5) und anderseits nach oben wirkende, das Konverterwechselgefäss (17) stützende Druckmittelzylinder (14) befestigt sind, und dass der Drehrahmen (12) an dem Hubrahmen (8) drehbar gelagert ist.

2. Transporthubwagen nach Anspruch 1, dadurch gekennzeichnet, dass der Drehrahmen (12) an der Unterseite (10) des Hubrahmens (8) mittels eines Druckkräfte aufnehmenden Lagers (11) gelagert und direkt auf dem Boden abstützbar ist.

## Claims

1. Transporting-lifting truck for heavy loads, in particular for converter exchange vessels of the steel production, comprising a truck frame (1) rotatable relative to a rotary frame (12) when changing over to different moving directions, and a lifting frame (8) liftable and lowerable relative to the truck frame by means of pressure-medium cylinders (5), characterised in that, in the lifting frame (8), pressure-medium cylinders (5) acting downwardly and supported on the truck frame (1 ) on the one hand and pressure-medium cylinders (14) acting upwardly and supporting the converter exchange vessel (17) on the other hand, are fastened, and that the rotary frame (12) is rotatably mounted on the lifting frame (8).

2. Transporting-lifting truck according to claim 1, characterised in that the rotary frame (12) is mounted on the lower side (10) of the lifting frame (8) by means of a bearing (11) accommodating pressure forces and is supportable directly on the floor.

## Revendications

1. Chariot élévateur de transport pour charges lourdes, en particulier pour récipients interchangeables de convertisseurs (17) de la fabrication de l'acier, avec un châssis de roulement (1) capable de tourner par rapport à un châssis de rotation (12) lors d'un passage à différentes directions de marche, et avec un châssis élévateur (8) pouvant être élevé et abaissé à l'aide de cylindres à agent sous pression (5) par rapport au châssis de roulement, caractérisé en ce que, dans le châssis élévateur (8), sont fixés, d'une part, des cylindres à agent sous pression (5) agissant vers le bas, prenant appui sur le châssis de roulement (1 ) et, d'autre part, des cylindres à agent sous pression (14) agissant vers le haut, servant d'appui au récipient interchangeable de convertisseur (17), et en ce que le châssis de rotation (12) est monté pour pouvoir tourner sur le châssis élévateur (8).

2. Chariot élévateur de transport suivant la revendication 1, caractérisé en ce que le châssis de rotation (12) est monté à la face inférieure (10) du châssis élévateur (8) à l'aide d'un roulement (11 ) reprenant les forces de pression, et peut s'appuyer directement sur le sol.
